# EUROPÄISCHE PATENTSCHRIFT

(11) **EP 0 878 597 B1**
(45) Veröffentlichungstag und Bekanntmachung des Hinweises auf die Patenterteilung: **18.12.2002**
(21) Anmeldenummer: 98106993.3
(22) Anmeldetag: 17.04.1998
(51) Int. Cl.: E04G 21/32, A62B 1/22

(54) **Schutznetz zum Auffangen von abstürzenden Personen und/oder Gegenständen bei Bau- und/oder Montagearbeiten**
Security-net for persons or objects falling down by construction- or erecting work
Filet de sécurité pour personnes ou objets tombants lors de travaux de construction ou de montage

(30) Priorität: 15.05.1997 DE 19720388
(43) Veröffentlichungstag der Anmeldung: 18.11.1998
(73) Patentinhaber: Söhring, Karl-Heinz, 46286 Dorsten (DE)
(72) Erfinder: Söhring, Karl-Heinz, 46286 Dorsten (DE)
(74) Vertreter: Rohmann, Michael, Dr.

(56) Entgegenhaltungen:
- DE-A- 1 925 812
- DE-U- 29 708 661
- FR-A- 2 528 898

## Beschreibung

Die Erfindung betrifft ein Schutznetz zum Auffangen von abstürzenden Personen und/oder Gegenständen bei Bau- und/oder Montagearbeiten, - mit Netztuch aus Maschenseil mit im wesentlichen rechteckigen Maschen und im wesentlichen geradem Maschenverlauf und Randseil, das von Masche zu Masche durch die Randmaschen des Schutznetzes gezogen ist, welches Randseil zur seitlichen Befestigung des Schutznetzes an tragfähigen Konstruktionen vorgesehen ist. - Derartige Schutznetze werden als Auffangnetze zur Verhinderung des Absturzes von Personen und/oder Gegenständen beispielsweise beim Hallen- und Brückenbau sowie auch im Rahmen von Dacharbeiten oder im Tunnelbau eingesetzt. Diese Schutznetze bzw. Auffangnetze werden in der Regel unterhalb der zu sichernden Arbeitsplätze an tragfähigen Konstruktionen montiert bzw. befestigt. Tragfähige Konstruktionen meint beispielsweise Gerüste, Balken und/oder Träger. Regelmäßig müssen die Schutznetze bestimmten Anforderungen, die durch Normen vorgegeben sind, genügen. Die Schutznetze müssen einerseits funktionssicher befestigt bzw. aufgehängt werden. Andererseits müssen die Schutznetze auch verhältnismäßig hohen statischen und dynamischen mechanischen Beanspruchungen standhalten können. Insbesondere darf ein solches Schutznetz durch einen in das Schutznetz fallenden Körper vorgegebener Masse nicht beschädigt werden bzw. darf das Schutznetz nicht reißen. Hierzu werden durch einschlägige Normen (beispielsweise DIN 32767) die Anforderungen vorgegeben, denen ein derartiges Schutznetz genügen sollte.

Das obengenannte Schutznetz weist ein Randseil auf, das zur seitlichen Befestigung des Schutznetzes an tragfähigen Konstruktionen dient. In der Regel wird das Netztuch mit Hilfe von an den Eckpunkten des Schutznetzes vorgesehenen Seilschlaufen bzw. Seilkauschen an einer Tragkonstruktion befestigt. Mit dem an dem Netzrand entlanglaufenden Randseil wird das Schutznetz zusätzlich seitlich an Tragkonstruktionen befestigt bzw. eingehängt. Beispielsweise kann das Randseil in einen entsprechenden Haken eingehängt werden. Derartige Randseile zur seitlichen Befestigung des Schutznetzes sind bei Auffangnetzen, die zum Auffangen von abstürzenden Personen eingesetzt werden und eine dementsprechende Größe aufweisen, vorgeschrieben. Das Randseil muss entsprechend den von ihm ggf. aufzunehmenden mechanischen Beanspruchungen ausgelegt sein.

Ein Schutznetz der eingangs genannten Art ist aus DE 19 25 812 A1 bekannt. Hier ist das den Netzrand bildende Maschenseil jeweils mit dem Randseil entlang des Netzrandes mit Takelgarn umtakelt. An den Schutznetzecken sind Randseilschlaufen ausgebildet, die jeweils eine Seilkausche umfassen. Dieses bekannte Schutznetz ist im Hinblick auf seine Stabilität bzw. im Hinblick auf die von ihm aufnehmbaren mechanischen Beanspruchungen verbesserungsfähig.

Aus der Praxis ist weiterhin ein Schutznetz der eingangs genannten Art bekannt, das ein Randseil aufweist, das gleichsam lose und ohne weitere Befestigung an das Maschenseil durch die Randmaschen des Schutznetzes gezogen ist.

Das Randseil umschlingt an den Ecken des Schutznetzes angeordnete Seilkauschen. Zur Stabilisierung des bekannten Schutznetzes ist fernerhin ein Einfassseil vorgesehen, das aber einen gegenüber dem Randseil reduzierten Nenndurchmesser sowie eine geringere Seil-Höchstzugkraft bzw. Mindest-Seilbruchkraft aufweist. Dieses Einfassseil ist mit dem Netzrand bzw. mit dem den Netzrand bildenden Maschenseil über im Wesentlichen den gesamten Netzrand mit Takelgarn umtakelt. Wird dieses bekannte Schutznetz vorschriftsmäßig aufgehängt bzw. befestigt, genügt es den durch die Normen vorgegebenen Anforderungen.

Dadurch, daß das Schutznetz am Netzrand jedoch zwei Seile, nämlich das Randseil einerseits und das Einfaßseil andererseits, aufweist, kommt es häufig vor, daß dieses bekannte Schutznetz vom Montagepersonal fehlerhaft aufgehängt wird. Solche Fehler beim Aufhängen bzw. Befestigen des Schutznetzes treten insbesondere auf, wenn das Montagepersonal versehentlich das Einfaßseil statt des Randseiles an einer Tragkonstruktion befestigt. Das Einfaßseil ist für die mechanischen Beanspruchungen, die das Randseil aufzunehmen hat, nicht ausgelegt. Insoweit kann es zum Versagen der Auffangeinrichtung kommen, wenn Körper höheren Gewichts auf das Schutznetz treffen und dieses durch die fehlerhafte Aufhängung beschädigt wird oder sogar abreißt. Im übrigen ist das bekannte Schutznetz in fertigungstechnischer Hinsicht nur verhältnismäßig aufwendig herstellbar und zeichnet sich das bekannte Schutznetz durch relativ hohen Materialaufwand aus.

Demgegenüber liegt der Erfindung das technische Problem zugrunde, ein Schutznetz der eingangs beschriebenen Art anzugeben, das funktionssicher und unter Ausschluß vom Montagefehlern befestigt werden kann, das sich durch eine relativ wenig aufwendige Herstellungsweise auszeichnet und nichtsdestoweniger allen mechanischen Anforderungen genügt.

Zur Lösung dieses technischen Problems lehrt die Erfindung ein Schutznetz zum Auffangen von abstürzenden Personen und/oder Gegenständen bei Bau- und/oder Montagearbeiten, - mit Netztuch aus Maschenseil mit im wesentlichen rechteckigen Maschen und im wesentlichen geradem Maschenverlauf und einem Randseil, das von Masche zu Masche durch die Randmaschen des Schutznetzes gezogen ist, welches Randseil zur seitlichen Befestigung des Schutznetzes an tragfähigen Konstruktionen vorgesehen ist, wobei das den Netzrand bildende Maschenseil jeweils mit dem Randseil über im wesentlichen den gesamten Netzrand mit Takelgarn umtakelt ist, wobei das Randseil an den Schutznetzecken durchstichfrei mit den Eckmaschen verbunden ist und wobei an den Schutznetzecken Randseilschlaufen ausgebildet sind, welche Randseilschlaufen jeweils eine Seilkausche umfassen und wobei das Maschenseil der Eckmaschen des Netztuches zusammen mit dem Randseil an der Seilkausche befestigt ist. - Das Randseil ist bezüglich seines Nenndurchmessers und bezüglich der Mindest-Seilbruchkraft so ausgelegt, dass es den geforderten mechanischen Belastbarkeitsparametern genügt. Vorzugsweise beträgt die Mindest-Seilbruchkraft des Randseiles 30 kN.

Erfindungsgemäß bestehen verschiedene Möglichkeiten zur weiteren Ausbildung und Gestaltung des Schutznetzes. Vorzugsweise beträgt die Maschenweite der quadratischen Maschen des Netztuches 45 bis 200 mm, bevorzugt 50 bis 100 mm. Zweckmäßigerweise wird für das Netztuch geflochtenes Maschenseil aus Polyamid eingesetzt. Vorzugsweise besteht das Netztuch aus Maschenseil mit einem Nenndurchmesser von 2,5 bis 6 mm, vorzugsweise 3,5 mm. Erfindungsgemäß kann das Netztuch geknotet oder gewebt ausgeführt sein.

Bei dem Randseil handelt es sich vorzugsweise um ein gedrehtes Seil, das bevorzugt aus Polyamid besteht. Nach bevorzugter Ausführungsform der Erfindung weist das Randseil einen Randseilnenndurchmesser von 10 bis 16 mm, vorzugsweise 12 mm, auf. Erfindungsgemäß ist der Netzrand mit dem Randseil bevorzugt über den gesamten Netzumfang mit Takelgarn umtakelt. Das Maschenseil einer Randmasche des Netztuches und das Randseil sind dabei mindestens 15 bis 35-mal mit Takelgarn umschlungen.

Wie oben bei der Beschreibung der bekannten Maßnahmen bereits erwähnt wurde, ist es bislang aus dem Stand der Technik für Auffangnetze, insbesondere zum Auffangen abstürzender Personen, lediglich bekannt, das Randseil lose durch die Randmaschen des Schutznetzes zu ziehen, ohne daß an den Netzrändern irgendwelche weiteren Befestigungen oder Verknotungen vorgesehen sind. Bei diesen bekannten Auffangnetzen muß das Netztuch an den Netzrändern zusätzlich stabilisiert werden, insbesondere mit einem zusätzlichen Einfaßseil, das wie oben beschrieben mit dem Maschenseil des Netzrandes umtakelt ist. Der Erfindung liegt die Erkenntnis zugrunde, daß das Randseil gleichsam beide Aufgaben erfüllen kann. Einerseits kann das Schutznetz bzw. Auffangnetz mit seinem Netzrand bzw. mit dem im Netzrand eingearbeiteten Randseil an tragfähigen Konstruktionen funktionssicher befestigt werden. Montagefehler, die bei den eingangs erläuterten bekannten Auffangnetzen häufig sind, sind bei dem erfindungsgemäßen Auffangnetz so gut wie ausgeschlossen. Außerdem übernimmt das Randseil andererseits die Aufgabe der randseitigen Stabilisierung des Netztuches und seiner Maschen bzw. des am Netzrand angeordneten Maschenseils. Durch die Umtakelung bzw. innige und feste Verbindung des netzrandseitigen Maschenseils mit dem Randseil wird im übrigen die mechanische Beanspruchbarkeit des Randseiles beachtlich erhöht. Bei bekannten Schutznetzen bzw. Auffangnetzen werden üblicherweise außer an den Schutznetzecken auch an den Netzrändern Seilschlaufen bzw. Seilkauschen in bestimmten Abständen vorgesehen. Diese zusätzlichen Seilschlaufen bzw. Seilkauschen sind bei dem erfindungsgemäßen Schutznetz nicht erforderlich und es reicht aus, dieses Schutznetz mit dem Randseil an tragfähigen Konstruktionen zu befestigen. Nichtsdestoweniger genügt das erfindungsgemäße Schutznetz allen mechanischen Anforderungen, wozu auf die Ausführungen weiter unten verwiesen wird. Dadurch, daß lediglich ein Seil, nämlich das Randseil in den Schutznetzrand eingearbeitet wird, ist das erfindungsgemäße Schutznetz im Ergebnis mit geringem Aufwand herstellbar. Hierzu trägt aber auch das Merkmal bei, wonach das Randseil an den Schutznetzecken durchstichfrei mit den Eckmaschen verbunden ist. Dieses Merkmal meint, daß keine Durchstiche zwischen dem Maschenseil der Eckmaschen einerseits und dem Randseil andererseits zur Verbindung der beiden Seile miteinander verwirklicht sind. Es versteht sich, daß derartige Durchstiche und ein damit verbundenes Durchziehen der Seile regelmäßig eine aufwendige Fertigung bedingen. Bei bekannten Auffangnetzen ist an den Schutznetzecken das Randseil durch einen Durchstich mit der Eckmasche verbunden. Solche aufwendigen Durchstiche sind erfindungsgemäß nicht erforderlich und das Randseil ist daher an den Schutznetzecken durchstichfrei bezüglich der Eckmaschen des Netztuches ausgeführt. Vorzugsweise ist auch das Randseil für sich im Bereich der Schutznetzecken ohne Durchstich ausgeführt und ist demnach das Randseil nicht gleichsam durch seinen eigenen Seilkörper hindurchgezogen. Zweckmäßigerweise ist also das Randseil im Bereich der Schutznetzecken völlig durchstichfrei geführt. Nichtsdestoweniger genügt das erfindungsgemäße Schutznetz den durch Normen vorgegebenen mechanischen Beanspruchungen, wozu auf das Ausführungsbeispiel weiter unten verwiesen wird. Erfindungsgemäß sind an den Schutznetzecken Randseilschlaufen ausgebildet, welche Randseilschlaufen jeweils in eine Seilkausche einfassen. Vorzugsweise sind die Seilkauschen an den Schutznetzecken als Metallkauschen ausgeführt. Nach bevorzugter Ausführungsform der Erfindung sind die in den Seilkauschen angeordneten Randseilschlaufen mit Takelgarn umtakelt. Hierdurch werden die Randseilschlaufen und die Seilkauschen besonders fest und funktionssicher in ihrer einander zugeordneten Lage gehalten. Dazu trägt weiterhin erfindungsgemäß bei, daß nach bevorzugter Ausführungsform das Maschenseil der Eckmaschen des Netztuches zusammen mit dem Randseil und der Seilkausche mit einer Eckschnur kreuzweise umtakelt sind, welche Eckschnur vorzugsweise als Hohlgeflechtsschnur ausgeführt ist.

Erfindungsgemäß liegt die Größe des Schutznetzes vorzugsweise im Bereich von 4 m x 4 m bis 20 m x 35 m, bevorzugt 5 bis 10 m x 5 bis 20 m. Dabei sind jeweils vier Randseilschlaufen an den vier Schutznetzecken mit zugeordneten Seilkauschen, bevorzugt Metallkauschen, vorgesehen.

Nachfolgend wird die Erfindung anhand einer lediglich ein Ausführungsbeispiel darstellenden Zeichnung näher erläutert. Es zeigen in schematischer Darstellung
- Fig. 1: eine Draufsicht auf das erfindungsgemäße Schutznetz,
- Fig. 2: den Ausschnitt A aus der Fig. 1 in wesentlich vergrößertem Maßstab,
- Fig. 3: den Ausschnitt B aus der Fig. 1 in wesentlich vergrößertem Maßstab.

Fig. 1 zeigt ein Schutznetz 1 zum Auffangen von abstürzenden Personen und/oder Gegenständen bei Bau- und/oder Montagearbeiten. Das Schutznetz 1 weist ein Netztuch 2 aus Maschenseil 3 mit im wesentlichen quadratischen Maschen und im wesentlichen geradem Maschenverlauf auf. Es ist weiterhin ein Randseil 4 vorgesehen, das von Masche zu Masche durch die Randmaschen 5 des Schutznetzes 1 gezogen ist, welches Randseil 4 zur seitlichen Befestigung des Netzrandes 6 an tragfähigen Konstruktionen vorgesehen ist. Von Masche zu Masche durch die Randmaschen 5 gezogen meint, daß das Randseil 4 abwechselnd die Randmaschenschenkel 8 überfaßt bzw. unterfaßt. Im Ausführungsbeispiel weist das Randseil 4 einen Randseilnenndurchmesser von 12 mm auf. Das Randseil 4 kann zur seitlichen Befestigung des Netzrandes 6 beispielsweise in entsprechende Haken eingehängt werden.

Insbesondere in den Fig. 1 und 2 ist erkennbar, daß das den Netzrand 6 bildende Maschenseil 3 jeweils mit dem Randseil 4 über im wesentlichen den gesamten Netzrand 6 mit Takelgarn 7 umtakelt ist. Dabei ist das Maschenseil 3 einer Randmasche 5 und das Randseil 4 zwischen zwei Randmaschenschenkeln 8 mindestens 15 bis 35-mal mit dem Takelgarn 7 umschlungen. In dem aufgebrochenen Ausschnitt in Fig. 2 ist angedeutet, daß das den Netzrand 6 bildende Maschenseil 3 das Randseil 4 über die Länge des Netzrandes 6 vorzugsweise umschlingt.

Das Randseil 4 ist an den Schutznetzecken 9 durchstichfrei, insbesondere bezüglich der Eckmaschen 10 des Netztuches 2, ausgeführt. Dabei sind an den Schutznetzecken 9 Randseilschlaufen 11 ausgebildet, welche Randseilschlaufen 11 jeweils eine Seilkausche 12 umfassen. Im Ausführungsbeispiel sind die Seilkauschen 12 als Metallkauschen ausgeführt. Insbesondere der Fig. 3 ist entnehmbar, daß die Eckmasche 10 des Netztuches 2 zusammen mit dem Randseil 4 und der Seilkausche 12 mit einer als Hohlgeflechtsschnur ausgeführten Eckschnur 13 kreuzweise umtakelt sind. Hierdurch wird eine besonders effektive und funktionssichere Stabilisierung des Schutznetzes und insbesondere der Schutznetzecken 9 erzielt. Der Fig. 3 entnimmt man fernerhin, daß die in den Seilkauschen 12 angeordneten Randseilschlaufen 11 mit Takelgarn 7 umtakelt sind. Dadurch wird die Randseilschlaufe 11 sowie die zugeordnete Seilkausche 12 sicher in ihrer Lage gehalten.

Nachfolgend wird die Erfindung anhand eines Ausführungsbeispiels näher erläutert :

### Ausführungsbeispiel:

Es wurde ein Schutznetz mit einer Nenngröße von 7 m x 5 m eingesetzt, das quadratische Maschen mit einer Maschenweite von 100 mm und im wesentlichen geraden Maschenverlauf aufwies. Randseilschlaufen und zugeordnete Metallkauschen waren lediglich in den vier Eckpunkten des Schutznetzes vorgesehen. Das Maschenseil des Netztuches bestand aus Polyamid und war geflochten ausgeführt und hatte einen Nenndurchmesser von 3,5 mm. Die lineare Bruchkraft des Maschenseiles betrug 4,9 kN, die Bruchkraft Überhandknoten betrug 2,7 kN. Als Randseil wurde ein gedrehtes Seil eingesetzt, das als 3-schäftiges Seil mit acht Seilgarnen je Litze ausgeführt war. Das Randseil aus Polyamid wies einen Nenndurchmesser von 12 mm auf. Die Mindest-Seilbruchkraft des Randseiles lag oberhalb 30 kN. Es wurde ein Takelgarn aus Polypropylen eingesetzt. Die an den Schutznetzecken vorgesehene Eckschnur war als Hohlgeflechtsschnur ausgeführt. Die Länge der doppelt gelegten Hohlgeflechtsschnur betrug ca. 2,8 m.

Das Schutznetz wurde entsprechend den Anforderungen nach DIN 32767 (1984), Punkt 4, geprüft.

Zunächst wurde die statische Belastbarkeit nach DIN 32767 (1984), Punkt 5.4 gemessen. Das Schutznetz wurde mit den an den Schutznetzecken angeordneten Seilkauschen aufgehängt. Es wurde eine Vorspannkraft von 0,5 kN in den Eckpunkten aufgebracht. Die Seitenlängen des vorgespannten Netzes betrugen 4,85 m und 4,95 m sowie 7,05 m und 7,06 m. Der Durchhang an der tiefsten Netzstelle betrug 53 cm. Zur Prüfung der statischen Belastbarkeit wurde eine Prüfkugel mit einer Masse von 150 kg in das Schutznetz gelegt. Bei einer Netzbelastung von 1,5 kN zeigte sich ein Durchhang des Schutznetzes von 1,83 m. Die vom Schutznetz aufgenommene Energie betrug 1,37 kNm. Eine an der Kugel senkrecht nach unten wirkende Kraft wurde stufenlos mit einer Belastungsgeschwindigkeit von 100 mm/min aufgebracht und die vom Netz aufgenommene Energie wurde laufend elektronisch ermittelt. Bei einer Netzbelastung von 14,1 kN betrug der Durchhang des Schutznetzes 3,17 m. Die vom Schutznetz dabei aufgenommene Energie hatte einen Wert von 8,83 kNm. Die Summe der insgesamt vom Schutznetz aufgenommenen Energie betrug folglich 10,20 kNm. Es wurden keine Beschädigungen an dem Schutznetz festgestellt.

Anschließend wurde die Prüfung der dynamischen Beanspruchbarkeit nach DIN 32767 (1984), Punkt 5.1 durchgeführt. Die obengenannte Prüfkugel mit einem Gewicht von 150 kg wurde aus einer Fallhöhe von 6,8 m mittig in das Schutznetz fallengelassen. Der Fallversuch wurde dreimal ausgeführt. In allen drei Fallversuchen wurde die Kugel gehalten und Beschädigungen des Schutznetzes waren nicht feststellbar. Insbesondere waren keine sichtbaren Beschädigungen des Takelgarns, des Maschenseils und des Randseils im Bereich der Eckmaschen zu beobachten. Der maximale Durchhang des Schutznetzes war bei allen drei Fallversuchen kleiner als 3,75 m.

Die oben aufgezeigten Prüfungsergebnisse zeigen, daß das erfindungsgemäße Schutznetz den durch die Normen geforderten mechanischen Beanspruchbarkeiten überraschenderweise entspricht.

## Patentansprüche

1. Schutznetz (1) zum Auffangen von abstürzenden Personen und/oder Gegenständen bei Bau- und/oder Montagearbeiten,
- mit
Netztuch (2) aus Maschenseil (3) mit im wesentlichen rechteckigen Maschen und im wesentlichen geradem Maschenverlauf und
einem Randseil (4), das von Masche zu Masche durch die Randmaschen (5) des Schutznetzes (1) gezogen ist, welches Randseil (4) zur seitlichen Befestigung des Schutznetzes an tragfähigen Konstruktionen vorgesehen ist,
wobei an den Schutznetzecken (9) Randseilschlaufen (11) ausgebildet sind, welche Randseilschlaufen (11) jeweils eine Seilkausche (12) umfassen,
**dadurch gekennzeichnet**,
- daβ das den Netzrand (6) bildende Maschenseil (3) jeweils mit dem Randseil (4) über im wesentlichen den gesamten Netzrand (6) mit Takelgarn (7) umtakelt ist,
- daβ das Randseil (4) an den Schutznetzecken (9) durchstichfrei mit den Eckmaschen (10) verbunden ist und
- daβ das Maschenseil (3) der Eckmaschen (10) des Netztuches (2) zusammen mit dem Randseil (4) an der Seilkausche (12) befestigt ist.

2. Schutznetz nach Anspruch 1, wobei die Maschenweite des Netztuches (2) 45 bis 200 mm, vorzugsweise 50 bis 100 mm beträgt.

3. Schutznetz nach einem der Ansprüche 1 oder 2, wobei das Netztuch (2) aus Maschenseil (3) mit einem Nenndurchmesser von 2,5 bis 6 mm, vorzugsweise 3,5 mm, besteht.

4. Schutznetz nach einem der Ansprüche 1 bis 3, wobei das Randseil (4) einen Randseilnenndurchmesser von 10 bis 16 mm, vorzugsweise 12 mm, aufweist.

5. Schutznetz nach einem der Ansprüche 1 bis 4, wobei das Maschenseil (3) einer Randmasche (5) und das Randseil (4) mindestens 15 bis 35-mal mit Takelgarn (7) umschlungen sind.

6. Schutznetz nach einem der Ansprüche 1 bis 5, wobei die Seilkauschen (12) als Metallkauschen ausgeführt sind.

7. Schutznetz nach einem der Ansprüche 1 bis 6, wobei die in den Seilkauschen (12) angeordneten Randseilschlaufen (11) mit Takelgarn (7) umtakelt sind.

8. Schutznetz nach einem der Ansprüche 1 bis 7, wobei das Maschenseil (3) der Eckmaschen (10) zusammen mit dem Randseil (4) und der Seilkausche (12) mit einer Eckschnur (13) kreuzweise umtakelt sind.

9. Schutznetz nach Anspruch 8, wobei die Eckschnur (13) als Hohlgeflechtsschnur ausgeführt ist.

## Claims

1. A catch net (1) for catching falling persons and/or objects during construction and/or assembly work,
- comprising
a net cloth (2) made of mesh rope (3) having essentially rectangular meshes that are aligned in an essentially straight manner, and
a border rope (4) that is pulled from one mesh to the next through the border meshes (5) of the catch net (1), which border rope (4) is provided for laterally attaching the catch net to portative structures,
wherein border rope loops (11) are formed at the catch net corners (9), which border rope loops (11) respectively comprise a rope eye (12)
**characterised in that**
rigging yarn (7) is rigged around the mesh rope (3) that forms the net edge (6) respectively with the border rope (4) over essentially the entire net edge (6),
the border rope (4) is connected at the catch net corners (9) to the corner meshes (10) without holes from stitching, and
the mesh rope (3) of the corner meshes (10) of the net cloth (2) together with the border rope (4) is fastened to the rope eye (12).

2. The catch net according to claim 1 wherein the mesh width of the net cloth (2) is between 45 and 200 mm, preferably between 50 and 100 mm.

3. The catch net according to one of claims 1 or 2 wherein the net cloth (2) consists of mesh rope (3) having a nominal diameter of between 2.5 and 6 mm, preferably 3.5 mm.

4. The catch net according to one of claims 1 to 3 wherein the border rope (4) has a border rope diameter of between 10 and 16 mm, preferably 12 mm.

5. The catch net according to one of claims 1 to 4 wherein the rigging yarn (7) is wound round the mesh rope (3) of a border mesh (5) and the border rope (4) at least 15 to 35 times.

6. The catch net according to one of claims 1 to 5 wherein the rope eyes (12) are designed as metal eyes.

7. The catch net according to one of claims 1 to 6 wherein the rigging yarn (7) is rigged around the border rope loops (11) that are arranged in the rope eyes (12).

8. The catch net according to one of claims 1 to 7 wherein a corner string (13) is rigged crosswise around the mesh rope (3) of the corner meshes (10) together with the border rope (4) and the rope eye (12).

9. The catch net according to claim 8 wherein the corner string (13) is designed as a hollow interwoven string.

## Revendications

1. Filet de protection (1) pour retenir des personnes tombantes et / ou d'objets lors de travaux de construction et / ou de montage,
- avec
nappe de filet (2) composée de corde maillée (3) dont les mailles sont pour l'essentiel rectangulaires et dont la disposition des mailles est pour l'essentiel droite et
d'une corde en bordure (4) traversant de maille en maille les mailles en bordure (5) du filet de protection (1), la corde en bordure (4) étant prévue pour la fixation latérale du filet de protection sur des constructions porteuses,
des boucles de corde de bordure (11) étant formées aux angles du filet de protection (9), les boucles de corde de bordure (11) comportant chacune une cosse à cordage (12),
**caractérisé**
**en ce que** la corde maillée (3) formant la bordure du filet (6) est garnie de fil de gréage (7) ensemble avec la corde en bordure (4) et essentiellement sur l'ensemble de la bordure du filet (6),
**en ce qu'**aux angles du filet de protection (9) la corde en bordure (4) est reliée aux mailles d'angle (10) sans percée et
**en ce que** la corde maillée (3) des mailles d'angle (10) de la nappe de filet (2) est fixée ensemble avec la corde en bordure (4) sur la cosse de cordage (12).

2. Filet de protection selon la revendication 1, l'ouverture des mailles de la nappe de filet (2) étant de 45 à 200 mm, de préférence de 50 à 100 mm.

3. Filet de protection selon une des revendications 1 ou 2, la nappe de filet (2) étant composée de corde maillée (3) avec un diamètre nominal de 2,5 à 6 mm, de préférence de 3,5 mm.

4. Filet de protection selon une des revendications 1 à 3, la corde en bordure (4) présentant un diamètre nominal de corde en bordure de 10 à 16 mm, de préférence de 12 mm.

5. Filet de protection selon une des revendications 1 à 4, la corde maillée (3) d'une maille en bordure (5) et la corde en bordure (4) étant entourées au moins 15 à 35 fois de fil de gréage (7).

6. Filet de protection selon une des revendications 1 à 5, les cosses de cordage (12) étant des cosses métalliques.

7. Filet de protection selon une des revendications 1 à 6, les boucles de corde en bordure (11) disposées dans les cosses de cordage (12) étant garnies de fil de gréage (7).

8. Filet de protection selon une des revendications 1 à 7, la corde maillée (3) des mailles d'angle (10) étant garnie en pose croisée, ensemble avec la corde en bordure (4) et de la cosse de cordage (12) d'un fil d'angle (13).

9. Filet de protection selon la revendication 8, le fil d'angle (13) étant réalisé en fil tressé creux.
